# EUROPÄISCHE PATENTSCHRIFT

(11) **EP 1 800 988 B1**
(45) Veröffentlichungstag und Bekanntmachung des Hinweises auf die Patenterteilung: **03.12.2008**
(21) Anmeldenummer: 06405447.1
(22) Anmeldetag: 23.10.2006
(51) Int. Cl.: B61G 11/18

(54) **Puffer für Schienenfahrzeuge sowie Verfahren zur Herstellung des Puffers**
Buffer for railway vehicles and method for manufacture of the buffer
Tampon pour véhicules ferroviaires et procédé pour la fabrication du tampon

(30) Priorität: 22.12.2005 CH 20422005
(43) Veröffentlichungstag der Anmeldung: 27.06.2007
(73) Patentinhaber: Schwab Verkehrstechnik AG, 8207 Schaffhausen (CH)
(72) Erfinder: Ziegler, Otto, 8240 Thayngen (CH)
(74) Vertreter: Rottmann, Maximilian

(56) Entgegenhaltungen:
- EP-A- 0 887 244
- EP-A- 1 354 778
- GB-A- 809 137

## Beschreibung

Die Erfindung betrifft einen Puffer für Schienenfahrzeuge nach dem Oberbegriff des Anspruchs 1 sowie ein Verfahren zum Herstellen des Puffers gemäss dem Oberbegriff des Anspruchs 7.

Um die Reibkräfte zwischen den Puffern von Schienenfahrzeugen im Schiebebetrieb oder beim Bremsen zu reduzieren, kommen vermehrt Puffer mit einer aus Kunststoff bestehenden Stossfläche zum Einsatz. Dazu ist der Pufferkopf üblicherweise mit einer Ausnehmung versehen, in der eine aus Kunststoff bestehende Pufferplatte aufgenommen und fixiert ist.

Aus der CH 370 109 ist ein Puffer für Schienenfahrzeuge bekannt, dessen Pufferkopf zur Bildung einer Stossfläche mit einem inneren Teil aus Kunststoff und einem äusseren Teil aus Stahl belegt ist. Der äussere Teil ist mit einer sich in Richtung des Pufferkopfs konisch erweiternden Bohrung versehen. In dieser Bohrung ist der mit einem korrespondierenden Rand versehene innere Teil gehalten. Der äussere Teil ist mit Hilfe von Nieten am Pufferkopf befestigt.

In der EP-A-1 354 778 ist ein Puffer für Schienenfahrzeuge beschrieben, bei dem der Pufferteller mit einer Ausnehmung versehen ist, in der eine aus Kunststoff bestehende Pufferplatte aufgenommen ist. Um die Pufferplatte in die Ausnehmung einsetzen zu können, wird die Pufferplatte durch Druckbelastung elastisch deformiert und danach entlang ihres Umfangs in der deformierten Lage mittels einer ersten Hülse fixiert. Anschliessend wird die erste Hülse auf die Ausnehmung des Puffertellers aufgesetzt und ausgerichtet, so dass die Pufferplatte in die Ausnehmung hineingedrückt werden kann. Anschliessend entspannt sich die Pufferplatte unter Ausnutzung ihrer Materialelastizität, so dass sie danach formschlüssig entlang des Randes in der Ausnehmung fixiert ist.

Bei den genannten Ausführungsbeispielen besitzt die jeweilige Ausnehmung im Pufferteller einen glatten Boden und die Pufferplatte ist weder durch mechanische Befestigungsmittel noch durch Kleben am Boden der Ausnehmung fixiert. Dadurch besteht die Gefahr, dass die Pufferplatte beim Einwirken von seitlichen Stosskräften, wie sie beispielsweise beim Durchfahren von engen Kurven auftreten können, beschädigt wird. Beim Durchfahren von engen Kurven kann es vorkommen, dass die Seitenkante des einen Pufferkopfs derart auf die Pufferplatte des Gegenpuffers einwirkt, dass sich die Pufferplatte aufzuwölben beginnt und dabei abgeknickt, abgeschert oder ganz aus der Ausnehmung herausgedrückt wird. Dies rührt in erster Linie daher, dass die Rückseite der jeweiligen Pufferplatte nur klemmend in der Ausnehmung fixiert ist und weder eine form- noch kraftschlüssige Verbindung mit dem Boden der Ausnehmung besteht.

Um diesem Problem abzuhelfen würde es nahe liegen, die Pufferplatte entweder durch mechanische Befestigungsmittel oder durch Kleben zusätzlich in der Ausnehmung zu fixieren. Das Anbringen von mechanischen Befestigungsmitteln wie beispielsweise Schrauben ist jedoch mit Nachteilen verbunden, da dies die Herstellungskosten des Puffers erhöhen würde und die Stossfläche der Pufferplatte zudem mit unerwünschten Öffnungen versehen werden müsste. Andererseits ist das Verkleben einer aus Polyamid bestehenden Pufferplatte mit einem aus Stahl bestehenden Pufferteller aufgrund der unterschiedlichen Materialeigenschaften und insbesondere der unterschiedlichen Ausdehnungskoeffizienten mit Schwierigkeiten verbunden.

Schliesslich ist aus der GB 809 137 ein Eisenbahnpuffer bekannt, dessen Pufferkopf mit einer runden Öffnung versehen ist, welche sich in Richtung des Pufferkopfs konisch erweitert. Bei einem ersten Ausführungsbeispiel ist die Öffnung in ein Kopfteil eingelassen, welches mittels Nieten am eigentlichen Pufferkopf befestigt wird. Die Pufferplatte wird in diesem Fall von hinten in den Kopfteil eingesetzt und der Kopfteil danach mittels der Nieten am Pufferkopf befestigt. Bei einem anderen Ausführungsbeispiel ist die Öffnung direkt in den Pufferkopf eingelassen. In diesem Fall ist ein Befestigungswerkzeug vorgesehen, mittels welchem die Pufferplatte soweit durchgebogen wird, dass sie in die Öffnung eingesetzt werden kann. Nach dem Entfernen des Befestigungswerkzeugs entspannt sich die Pufferplatte, wodurch sie sich in der Öffnung fixiert. Zudem wird erwähnt, dass zur Befestigung der Pufferplatte in der Ausnehmung eine Klebverbindung vorgesehen werden kann. Alternativ dazu kann die Pufferplatte auch in die Ausnehmung eingegossen werden, wobei in diesem Fall die Ausnehmung mit Vorsprüngen oder Ausnehmungen zur Bildung einer Verzahnung mit der eingegossenen Pufferplatte versehen werden kann.

Die Erfindung zielt darauf ab, einen Puffer für Schienenfahrzeuge derart weiterzubilden, dass eine aus Kunststoff bestehende Pufferplatte derart in einer Ausnehmung des Pufferkopfs fixiert werden kann, dass die Gefahr einer Beschädigung der Pufferplatte auch beim Einwirken von Seitenkräften weitestgehend eliminiert wird, wobei die Herstellungskosten des Puffers nicht nennenswert erhöht werden sollen.

Hierzu wird nach der Erfindung ein Puffer gemäss dem Anspruch 1 bereitgestellt. Ein Verfahren zum Herstellen des Puffers ist im Anspruch 7 angegeben.

Der grundsätzliche Erfindungsgedanke besteht darin, den Boden der Ausnehmung mit Erhebungen und/oder Vertiefungen zu versehen, welche im Belastungsfall eine form- und kraftschlüssige Verbindung mit der im wesentlichen glatten Rückseite der Pufferplatte herstellen. Da die aus einem Kunststoff wie beispielsweise Polyamid bestehende Pufferplatte im Vergleich zu dem üblicherweise aus Stahl bestehenden Pufferkopf vergleichsweise weich und elastisch nachgiebig ist, wird die Pufferplatte beim Einwirken von Stosskräften, auch wenn diese eine grosse seitliche Komponente aufweisen, gegen die genannten Erhebungen und/oder in die Vertiefungen gedrückt. Dabei passt sich die Oberfläche der Pufferplatte der Struktur der Erhebungen und/oder Vertiefungen an, so dass eine form- und kraftschlüssige Verbindung zwischen dem Boden des Pufferkopfs und der Pufferplatte bewirkt wird, welche sicherstellt, dass sich die Pufferplatte auch beim Einwirken von Seitenkräften seitlich nicht nennenswert verschieben kann und sich nicht nennenswert aufzuwölben beginnt und damit letztlich auch nicht beschädigt wird.

Vorteilhafte Weiterbildungen des Puffers sind in den abhängigen Ansprüchen 2 bis 6 definiert.

Im Anspruch 7 wird zudem ein Verfahren zum Herstellen eines Pufferkopfs angegeben, bei dem die Ausnehmung mit einer die Oberfläche vergrössernden Struktur versehen ist. Bevorzugte Weiterbildungen des Verfahrens sind in den abhängigen Ansprüchen 8 bis 10 angegeben.

Nachfolgend wird ein Ausführungsbeispiel der Erfindung anhand einer Zeichnung näher erläutert. In dieser Zeichnung zeigt:
Fig. 1 einen nach dem Stand der Technik ausgebildeten Pufferkopf im Querschnitt,
Fig. 2 einen erfindungsgemäss gestalteten Pufferkopf im Querschnitt,
Fig. 3 den Pufferkopf gemäss Fig. 2 mit eingesetzter Pufferplatte, und
Fig. 4 eine Draufsicht auf den Pufferkopf gemäss Fig. 2.

Die Figur 1 zeigt einen nach dem Stand der Technik ausgebildeten Pufferkopf im Querschnitt. Der Pufferkopf bildet einen Bestandteil eines Puffers für Schienenfahrzeuge, wie er beispielsweise aus der EP-A-1 083 105 bekannt ist. Da der grundsätzliche Aufbau solcher Puffer bekannt ist, wird im wesentlichen nur auf die im Zusammenhang mit der Erfindung wesentlichen Merkmale des Puffers eingegangen.

Der Pufferkopf 10, auch Pufferteller genannt, besteht im wesentlichen aus einer Platte 11, die auf der dem Schienenfahrzeug abgewandten Seite mit einer Ausnehmung 12 zur Aufnahme einer aus Kunststoff bestehenden Pufferplatte versehen ist. Die Ausnehmung 12 ist, im Querschnitt gesehen, im wesentlichen schwalbenschwanzförmig gestaltet. In dieser Ausnehmung 12 kann die aus dieser Darstellung nicht ersichtliche Pufferplatte klemmend fixiert werden. Obwohl sich Puffer bzw. Pufferköpfe 10 mit derartigen Pufferplatten in der Praxis sehr bewährt haben, kann es in Einzelfällen vorkommen, dass die Pufferplatte durch den Gegenpuffer, namentlich durch die Kante des Pufferkopfs des Gegenpuffers, beim Durchfahren einer Kurve seitwärts, d.h. in Querrrichtung derart stark belastet wird, dass sich die Pufferplatte aufzuwölben beginnt und dadurch abgeknickt, abgeschert oder aus der Ausnehmung herausgedrückt wird. Dies rührt in erster Linie daher, dass die Rückseite der Pufferplatte weder form- noch kraftschlüssig mit dem Boden 13 der Ausnehmung 12 verbunden ist. Eine solche Belastung tritt insbesondere in engen Kurven auf, wenn die Kante des einen Pufferkopfs auf die Pufferplatte des Gegenpuffers einwirkt, da in diesem Fall die genannte Pufferplatte nicht nur in axialer Richtung, sondern insbesondere auch seitlich belastet wird. Von den einwirkenden Seitenkräften geht daher die grösste Beschädigungsgefahr für die Pufferplatte aus.

Fig. 2 zeigt einen erfindungsgemäss gestalteten Pufferkopf 1 im Längsschnitt. Wie aus dieser Darstellung ersichtlich ist, ist der Boden 4 der in den Pufferkopf 1 bzw. die Grundplatte 2 eingelassenen Ausnehmung 3 mit einer einer Vielzahl von rillenförmigen Vertiefung 5 versehen.

Die Fig. 3 zeigt den Pufferkopf 1 gemäss Fig. 2 mit in die Ausnehmung 3 eingesetzter Pufferplatte 6. Die Pufferplatte 6 kann beispielsweise aus Polyamid gefertigt werden und wird vorzugsweise gemäss dem in der EP-A-1 354 778 beschriebenen Verfahren in die Ausnehmung eingesetzt. Die rillenförmigen Vertiefungen 5 sollen sicherstellen, dass im Belastungsfall eine form- und kraftschlüssige Verbindung zwischen der Rückseite 7 der Pufferplatte 6 und dem Boden 4 der Ausnehmung 3 (Fig. 2) hergestellt wird, indem die Pufferplatte 6 durch den Gegenpuffer gegen diese rillenförmigen Vertiefungen 5 bzw. gegen die die rillenförmigen Vertiefungen 5 begrenzenden Erhebungen gedrückt wird, wodurch sich die Pufferplatte 6 durch ihre materialelastische Nachgiebigkeit quasi in diesen Rillen verkrallt, so dass sie seitlich nicht verschoben werden kann. Damit ist auch die vorgängig geschilderte Gefahr des Aufwölbens und eines damit einhergehenden Abknickens, Abscherens, oder Herausdrückens der Pufferplatte 6 eliminiert.

Schliesslich zeigt Fig. 4 eine Draufsicht auf den Pufferkopf 1 gemäss Fig. 2. Aus dieser Darstellung ist einerseits ersichtlich, dass die Ausnehmung 3 rund ist. Im weiteren sind die in den Boden 4 der Ausnehmung 3 eingelassenen rillenförmigen Vertiefungen 5 in schematischer Darstellung ersichtlich, wobei hier nur eine spiralförmig verlaufende Rille mit übertrieben gross dargestellter Steigung eingezeichnet ist. Wie ersichtlich, besitzt der Pufferkopf 1 eine grössere Breite als Höhe. Eine in Querrichtung durch das Zentrum der Grundplatte 2 verlaufende Horizontale ist mit H bezeichnet.

Vorzugsweise wird sowohl die sphärische Vorderseite des Pufferkopfs 1 wie auch die Ausnehmung 3 und die Vertiefung(en) 5 durch spanabhebende Bearbeitung auf einer Drehmaschine erzeugt. Für die Herstellung des Pufferkopfs 1 wird üblicherweise eine rechteckige Grundplatte 2 verwendet, die auf der Drehmaschine mit einer sphärischen Vorderseite versehen wird. Danach wird die Ausnehmung 3 durch Ausdrehen mittels eines geeigneten Bearbeitungswerkzeugs erzeugt. Schliesslich wird der Boden 4 der Ausnehmung 3 mit der genannten Rillenstruktur versehen, was ebenfalls durch spanabhebende Bearbeitung erfolgt. Vorzugsweise wird die Rille in Form einer Spirale angebracht. Dazu sticht das Bearbeitungswerkzeug -Drehstahlim Zentrum 8 der Ausnehmung 3 in den Boden 4 ein und wird danach radial nach aussen bewegt, während sich der Pufferkopf 1 in Relation zum Bearbeitungswerkzeug dreht. Die Rille kann natürlich auch umgekehrt hergestellt werden, indem das Bearbeitungswerkzeug von aussen nach innen bewegt wird. Die auf diese Weise erzeugte Rille hat vorzugsweise eine Tiefe zwischen 1 und 2 mm und eine Steigung von 1 bis 3 mm. Das Anbringen einer spiralförmigen Vertiefung 5 am Boden 4 der Ausnehmung 3 ist schnell, einfach und kostengünstig zu bewerkstelligen, zumal die Formgebung des Pufferkopfs 1 ohnehin schon auf einer Drehmaschine erfolgt. Es versteht sich, dass anstelle einer spiralförmigen Vertiefung 5 natürlich auch andere Formen von Erhebungen und/oder Vertiefungen 5 vorgesehen werden können. Wichtig ist lediglich, dass die Erhebungen und/oder Vertiefungen 5 nicht parallel zu der Horizontalen H verlaufen, sondern zumindest teilweise schräg, gekrümmt oder quer dazu, so dass sich die Pufferplatte 6 beim Einwirken von Seitenkräften nicht nennenswert in seitlicher Richtung, d.h. parallel zur Horizontalen H, verschieben kann.

Andererseits kann der Boden 4 der Ausnehmung 3 auch durch Laserbearbeitung, Schmieden, Erodieren oder durch Prägen mit Vertiefungen 5 versehen werden, welche eine die Oberfläche vergrössernde Struktur bilden. Natürlich kann die Grundform des Pufferkopfs 1 auch auf andere Weise, beispielsweise durch Schmieden, Giessen oder durch Biegen hergestellt werden. Anstelle von Vertiefungen 5 könnten beispielsweise auch Erhebungen vorgesehen werden, welche beispielsweise beim Giessen erzeugt werden. Durch das Angiessen von Erhebungen bilden sich zwischen den Erhebungen natürlich automatisch auch wieder Vertiefungen.

Anstelle einer runden Ausnehmung 3 sind natürlich auch davon abweichende Formen wie beispielsweise rechteckige oder ovale Ausnehmungen 3 denkbar. Obwohl das Anbringen einer spiralförmig verlaufenden Rille sehr einfach und kostengünstig zu bewerkstelligen ist, kommen grundsätzlich natürlich auch andere Strukturen in Frage, welche in der Oberfläche des Bodens 4 Erhebungen und/oder Vertiefungen 5 bilden. Wichtig ist dabei insbesondere, dass die genannte Struktur die form- und kraftschlüssige Verbindung zwischen dem Boden 4 der Ausnehmung 3 und der Pufferplatte 6 insbesondere beim Einwirken von Seitenkräften sicherstellt. Dies wird, wie bereits erwähnt, dadurch erreicht, dass die Erhebungen und/oder Vertiefungen 5 nicht parallel zur Horizontalen H verlaufen und die Pufferplatte 6 im Vergleich zu dem Pufferkopf 1 vergleichsweise weich ist, so dass bei Druck-Belastung des Puffers eine form- und kraftschlüssige Verbindung zwischen der Rückseite 7 der Pufferplatte 6 und dem mit Erhebungen und/oder Vertiefungen 5 versehenen Boden 4 der Ausnehmung 3 im Pufferkopf 1 bewirkt wird.

Jedenfalls hat eine solche Struktur den Vorteil, dass keine zusätzliche Verbindung beispielsweise in Form von Schrauben oder einer Klebverbindung zwischen der Pufferplatte 6 und dem Pufferkopf 1 vorgesehen werden muss.

## Patentansprüche

1. Puffer für Schienenfahrzeuge, mit einem mit einer Ausnehmung (3) versehenen Pufferkopf (1), in der eine aus Kunststoff bestehende Pufferplatte (6) aufgenommen und fixiert ist, **dadurch gekennzeichnet, dass** die Pufferplatte (6) auf der dem Boden (4) der Ausnehmung (3) zugewandten Rückseite (7) eine im wesentlichen glatte Oberfläche aufweist, während der Boden (4) der Ausnehmung (3) mit Erhebungen und/oder Vertiefungen (5) versehen ist.

2. Puffer nach Anspruch 1, **dadurch gekennzeichnet, dass** in den Boden (4) der Ausnehmung (3) eine oder mehrere rillenartige Vertiefung(en) (5) eingelassen ist/sind.

3. Puffer nach Anspruch 1 oder 2, **dadurch gekennzeichnet, dass** die rillenartige(n) Vertiefung(en) (5) spiralförmig in den Boden (4) der Ausnehmung (3) eingelassen ist/sind.

4. Puffer nach einem der vorhergehenden Ansprüche, **dadurch gekennzeichnet, dass** sowohl die in den Pufferkopf (1) eingelassene Ausnehmung (3) wie auch die Pufferplatte (6) rund sind.

5. Puffer nach Anspruch 4, **dadurch gekennzeichnet, dass** eine spiralförmig verlaufende Vertiefung (5) in den Boden (4) der Ausnehmung (3) eingelassen ist, welche vom Zentrum (8) der Ausnehmung (3) spiralförmig nach aussen bzw. von aussen nach innen verläuft.

6. Puffer nach einem der vorhergehenden Ansprüche, **dadurch gekennzeichnet, dass** die Ausnehmung (3), im Querschnitt gesehen, im wesentlich schwalbenschwanzförmig gestaltet ist und die Pufferplatte (6) derart korrespondierend ausgebildet ist, dass sie klemmend in der Ausnehmung (3) gehalten ist.

7. Verfahren zum Herstellen eines Puffers für Schienenfahrzeuge, mit einem mit einer Ausnehmung (3) versehenen Pufferkopf (1), der zur Aufnahme einer aus Kunststoff bestehende Pufferplatte (6) ausgebildet ist, wobei die Pufferplatte (6) auf der dem Boden (4) der Ausnehmung (3) zugewandten Rückseite (7) eine im wesentlichen glatte Oberfläche aufweist, **dadurch gekennzeichnet, dass** der Boden (4) der Ausnehmung (3) durch spanabhebende Bearbeitung, durch Laserbearbeitung, Schmieden, Erodieren, Prägen oder Giessen mit Vertiefungen (5) und/oder Erhebungen versehen wird.

8. Verfahren nach Anspruch 7, **dadurch gekennzeichnet, dass** der Pufferkopf (1) durch spanabhebende Bearbeitung auf einer Drehmaschine mit der Ausnehmung (3) versehen wird, und dass danach die Struktur in den Boden (4) der Ausnehmung (3) eingelassen wird.

9. Verfahren nach Anspruch 7 oder 8, **dadurch gekennzeichnet, dass** der Pufferkopf, (1) an einer Drehmaschine fixiert wird und die Struktur in Form einer oder mehrere Vertiefung(en) (5) in den Boden (4) der Ausnehmung (3) eingelassen wird.

10. Verfahren nach Anspruch 9, **dadurch gekennzeichnet, dass** die jeweilige Vertiefung (5) durch Bewegen eines Bearbeitungswerkzeugs vom Zentrum (8) der Ausnehmung (3) radial nach aussen in den Boden (4) der Ausnehmung (3) eingelassen wird.

## Claims

1. Buffer for rail vehicles, having a buffer head (1) which is provided with a recess (3) and in which a buffer plate (6), which is composed of plastic, is held and fixed, **characterized in that** the buffer plate (6) has an essentially smooth surface on the rear face (7) facing the bottom (4) of the recess (3), while the bottom (4) of the recess (3) is provided with projections and/or depressions (5).

2. Buffer according to Claim 1, **characterized in that** one or more groove-like depression or depressions (5) is or are incorporated in the bottom (4) of the recess (3).

3. Buffer according to Claim 1 or 2, **characterized in that** the groove-like depression or depressions (2) is or are incorporated in a spiral shape in the bottom (4) of the recess (3).

4. Buffer according to one of the preceding claims, **characterized in that** both the recess (3) which is incorporated in the buffer head (1) and the buffer plate (6) are round.

5. Buffer according to Claim 4, **characterized in that** a depression (5) which runs in a spiral shape is incorporated in the bottom (4) of the recess (3) and runs in a spiral shape outwards, from the centre (8) of the recess (3), or inwards from the outside.

6. Buffer according to one of the preceding claims, **characterized in that** the recess (3) has an essentially dovetail-shaped cross section and the buffer plate (6) is designed in a corresponding manner such that it is held in a clamped manner in the recess (3).

7. Method for production of a buffer for rail vehicles, having a buffer head (1) which is provided with a recess (3) and is designed to hold a buffer plate (6) which is composed of plastic, with the buffer plate (6) having an essentially smooth surface on the rear face (7) facing the bottom (4) of the recess (3), **characterized in that** the bottom (4) of the recess (3) is provided with depressions (5) and/or projections by means of metal-cutting machining, by laser processing, by forging, by erosion, by stamping or by casting.

8. Method according to Claim 7, **characterized in that** the buffer head (1) is provided with the recess (3) by metal-cutting machining on a lathe, and **in that** the structure is incorporated in the bottom (4) of the recess (3) after this.

9. Method according to Claim 7 or 8, **characterized in that** the buffer head (1) is fixed on a lathe, and the structure is incorporated in the bottom (4) of the recess (3), in the form of one or more depression or depressions (5).

10. Method according to Claim 9, **characterized in that** the respective depression (5) is incorporated in the bottom (4) of the recess (3) by moving a machining tool radially outwards from the centre (8) of the recess (3).

## Revendications

1. Tampon pour véhicules ferroviaires, comprenant une tête de tampon (1) pourvue d'un évidement (3), tête dans laquelle est logée et fixée une plaque de tampon (6) constituée de matière plastique, **caractérisé en ce que** la plaque de tampon (6) comprend sur la face arrière (7) tournée vers le fond (4) de l'évidement (3) une surface sensiblement lisse, tandis que le fond (4) de l'évidement (3) est pourvu d'élévations et /ou de creux (5).

2. Tampon selon la revendication 1, **caractérisé en ce qu'**un ou plusieurs creux de type rainure (5) est/sont pratiqué(s) dans le fond (4) de l'évidement (3).

3. Tampon selon la revendication 1 ou 2, **caractérisé en ce que** le(s) creux de type rainure (5) est/sont pratiqué(s) en spirale dans le fond (4) de l'évidement (3).

4. Tampon selon l'une quelconque des revendications précédentes, **caractérisé en ce que** l'évidement (3) pratiqué dans la tête de tampon (1) et la plaque de tampon (6) sont ronds.

5. Tampon selon la revendication 4, **caractérisé en ce qu'**un creux (5) s'étendant en spirale est pratiqué dans le fond (4) de l'évidement (3), lequel creux s'étend depuis le centre (8) de l'évidement (3) en spirale vers l'extérieur et/ou de l'extérieur vers l'intérieur.

6. Tampon selon l'une quelconque des revendications précédentes, **caractérisé en ce que** l'évidement (3), vu en coupe transversale, est conçu sensiblement en forme de queue d'aronde et la plaque de tampon (6) est conçue de manière correspondante de telle sorte qu'elle est maintenue par serrage dans l'évidement (3).

7. Procédé de fabrication d'un tampon pour véhicules ferroviaires, comprenant une tête de tampon (1) pourvue d'un évidement (3), laquelle tête est conçue pour loger une plaque de tampon (6) constituée de matière plastique, la plaque de tampon (6) comprenant sur la face arrière (7) tournée vers le fond (4) de l'évidement (3) une surface sensiblement lisse, **caractérisé en ce que** le fond (4) de l'évidement (3) est pourvu, par usinage par enlèvement de copeaux, par usinage laser, forgeage, érosion, estampage ou coulée de creux (5) et/ou d'élévations.

8. Procédé selon la revendication 7, **caractérisé en ce que** la tête de tampon (1) est pourvue par usinage par enlèvement de copeaux sur un tour de l'évidement (3), et **en ce qu'**après cela, la structure est pratiquée dans le fond (4) de l'évidement (3).

9. Procédé selon la revendication 7 ou 8, **caractérisé en ce que** la tête de tampon (1) est fixée sur un tour et la structure est pratiquée sous forme d'un ou de plusieurs creux (5) dans le fond (4) de l'évidement (3).

10. Procédé selon la revendication 9, **caractérisé en ce que** le creux (5) respectif est pratiqué par le déplacement d'un outil d'usinage depuis le centre (8) de l'évidement (3) dans le sens radial vers l'extérieur dans le fond (4) de l'évidement (3).
